# EUROPÄISCHE PATENTSCHRIFT

(11) **EP 2 291 578 B1**
(45) Veröffentlichungstag und Bekanntmachung des Hinweises auf die Patenterteilung: **25.11.2015**
(21) Anmeldenummer: 09765507.0
(22) Anmeldetag: 26.05.2009
(51) Int. Cl.: F01L 1/053, F01L 13/00

(54) **VENTILTRIEB FÜR GASWECHSELVENTILE EINER BRENNKRAFTMASCHINE MIT DOPPELT ABGESTÜTZTEN NOCKENTRÄGERN**
VALVE TRAIN FOR GAS EXCHANGE VALVES OF AN INTERNAL COMBUSTION ENGINE HAVING DOUBLE-SUPPORTED CAM CARRIERS
DISTRIBUTION POUR LES SOUPAPES D'ECHANGE DE GAZ D'UN MOTEUR A COMBUSTION INTERNE AVEC DES SUPPORTS DE CAME DOUBLEMENT SOUTENUS

(30) Priorität: 16.06.2008 DE 102008028513
(43) Veröffentlichungstag der Anmeldung: 09.03.2011
(73) Patentinhaber: Audi AG, 85045 Ingolstadt (DE)
(72) Erfinder: HARTLIEB, Michael, 97422 Schweinfurt (DE); ELBL, Manfred, 85139 Wettstetten (DE); POIDA, Robert, 85098 Grossmehring (DE); EWALD, Andreas, 85055 Ingolstadt (DE)
(86) Internationale Anmeldenummer: PCT/EP2009/003708
(87) Internationale Veröffentlichungsnummer: WO 2009/152927

(56) Entgegenhaltungen:
- EP-A1- 1 503 048
- DE-A1- 4 419 637
- DE-A1- 10 148 179
- DE-A1- 10 148 243
- DE-A1-102004 056 290

## Beschreibung

Die Erfindung betrifft einen Ventiltrieb für Gaswechselventile einer Brennkraftmaschine gemäß dem Oberbegriff des Anspruchs 1.

Zur Verbesserung der thermodynamischen Eigenschaften von Brennkraftmaschinen sind Ventiltriebe bekannt, bei denen das Arbeitsspiel beeinflusst werden kann, um beispielsweise eine drehzahlabhängige Veränderung der Öffnungszeiten oder des Hubs der Gaswechselventile zu ermöglichen.

Aus der DE 10 2004 011 586 A1 und der DE 10 2004 056 290 A1 der Anmelderin ist jeweils bereits ein Ventiltrieb der eingangs genannten Art bekannt, bei dem auf einer mit einer Außenverzahnung versehenen Grundnockenwelle mehrere Nockenträger mit einer komplementären Innenverzahnung drehfest und axial verschiebbar geführt sind. Zur Betätigung von zwei Gaswechselventilen eines Zylinders sind auf dem zugehörigen Nockenträger zwei im axialen Abstand voneinander angeordnete Nockenprofilgruppen vorgesehen, von denen jede zwei verschiedene Nockenprofile aufweist. Durch axiale Verschiebung der Nockenträger auf der Grundnockenwelle zwischen zwei definierten Verschiebestellungen lässt sich jeweils eines der beiden Nockenprofile jeder Nockenprofilgruppe mit einer Rolle eines Rollenschlepphebels des zugehörigen Gaswechselventils in Anlagekontakt bringen. Um die Nockenträger in den beiden Verschiebestellungen in definierten axialen Positionen zu fixieren, weist der bekannte Ventiltrieb Arretiervorrichtungen auf. Diese umfassen jeweils ein Andruckelement in Form einer Rastkugel, die in eine radiale Sacklochbohrung der Grundnockenwelle eingesetzt ist und durch die Kraft einer Schraubendruckfeder in der Bohrung radial auswärts gegen eine gegenüberliegende schräge Flanke einer Rastrille oder Rastnut angepresst wird. Die Rastkugeln wirken dadurch auf den zugehörigen Nockenträger mit einer radialen und einer axialen Kraftkomponente ein, von denen die letztere dazu dient, den Nockenträger gegen eine als Anschlag dienende Stirnfläche eines Lagerbocks zu drücken und ihn damit in einer definierten axialen Stellung zu fixieren.

Bei dem bekannten Ventiltrieb sind die Arretiervorrichtungen jeweils radial einwärts von einer Nockenprofilgruppe in der Nähe von einem der beiden Stirnenden jedes Nockenträgers angeordnet. In Verbindung mit dem zur Verschiebung des Nockenträgers erforderlichen radialen Spiel zwischen der Außenverzahnung der Grundnockenwelle und der Innenverzahnung des Nockenträgers hat dies eine leichte Schiefstellung des Nockenträgers zur Folge. Dies wiederum führt bei jeder Ventilbetätigung zu einem akustisch hörbaren Geräusch, wenn am entgegengesetzten, nicht gegen die Grundnockenwelle angepressten Stirnende des Nockenträgers dessen Innenverzahnung infolge eines Anlagewechsels in der Nähe des maximalen Ventilhubs gegen die Außenverzahnung der Grundnockenwelle anschlägt.

Eine weitere Ursache für die Entstehung von Geräuschen im Ventiltrieb besteht darin, dass zur Erleichterung der Herstellung der Grundnockenwelle sämtliche der zur Aufnahme der Schraubendruckfedern und der Arretierkugeln dienenden Sacklochbohrungen parallel zueinander ausgerichtet sind und an derselben Seite der Grundnockenwelle münden. Infolge der unterschiedlichen Öffnungszeiten der Gaswechselventile benachbarter Zylinder und des dadurch erforderlichen Winkelversatzes der Hubkurven der Nocken auf benachbarten Nockenträgern führt dies jedoch dazu, dass die von den Arretierkugeln bzw. den Andruckelementen auf die Nockenträger ausgeübten radialen Kräfte in Bezug zu den Hubkurven der Nockenträger eine unterschiedliche Winkelausrichtung besitzen, welche ebenfalls die Ursache für Geräusche sein kann. Die parallele Ausrichtung sämtlicher Bohrungen hat darüber hinaus auch noch den Nachteil, dass die von den Schraubendruckfedern auf die Grundnockenwelle ausgeübten Reaktionskräfte sämtlich dieselbe Richtung besitzen, wodurch die Grundnockenwelle über die Nockenträger einseitig abgestützt und in dieser Richtung durchgebogen wird.

Aus der DE 44 19 637 A1 ist es bei einer Steuervorrichtung für Gaswechselventile mit mindestens einem auf einer hohlen Grundnockenwelle verschiebbaren deaktivierbaren Nocken und Radialbohrungen in der Grundnockenwelle zur Zufuhr von Drucköl in den deaktivierten Nocken bereits bekannt, bei benachbarten Nocken die Radialbohrungen in Umfangsrichtung der Grundnockenwelle gegeneinander zu verdrehen, so dass sie in Bezug zu den Hubkurven der deaktivierten Nocken dieselbe Ausrichtung besitzen.

Ausgehend hiervon liegt der Erfindung die Aufgabe zugrunde, einer Geräuschentwicklung im Ventiltrieb entgegenzuwirken.

Diese Aufgabe wird erfindungsgemäß dadurch gelöst, dass im axialen Abstand vom Andruckelement ein weiteres Andruckelement vorgesehen ist, das ebenfalls gegen einen gegenüberliegenden inneren Umfangsabschnitt des Nockenträgers angepresst wird, um dadurch ein zur Geräuschentstehung führendes Schlagen eines nicht abgestützten Teils des Nockenträgers beim Auflaufen eines Nockens auf den mit dem Nocken zusammenwirkenden Rollenschlepphebel des zugehörigen Gaswechselventils zu vermeiden.

Gemäß einer bevorzugten Ausgestaltung der Erfindung werden die beiden Andruckelemente jedes Nockenträgers mit nahezu gleichen Andruckkräften gegen den jeweils gegenüberliegenden inneren Umfangsabschnitt des Nockenträgers angepresst, was am einfachsten durch Verwendung gleicher oder ähnlicher Federn erreicht werden kann.

Um eine Fluchtung der Längsachse des Nockenträgers mit der Drehachse der Grundnockenwellen zu gewährleisten und dadurch eine Schiefstellung des Nockenträgers zu vermeiden, werden die beiden Andruckelemente jedes Nockenträgers bevorzugt mit derselben Ausrichtung gegen den jeweils gegenüberliegenden inneren Umfangsabschnitt des Nockenträgers angepresst.

Die Ausrichtung der zur Aufnahme der Andruckelemente dienenden Ausnehmungen in der Grundnockenwelle in Bezug zu den Nocken der auf die Grundnockenwelle aufgeschobenen Nockenträger wird vorzugsweise so gewählt, dass Ausnehmungen auf derjenigen Seite der Grundnockenwelle münden, die zu den Nockenspitzen, d.h. den Scheiteln der Hubkurven der Nocken, etwa entgegengesetzt ist, so dass die Nockenträger auf der Seite der Nockenspitzen bzw. der Hubkurven der Nocken gegen die Grundnockenwelle angepresst werden.

Dort, wo die Nockenträger zwei Paare von Nocken tragen und die Nockenspitzen jedes Nockenpaars in Umfangsrichtung der Grundnockenwelle und der Nockenträger einen gewissen Winkelabstand voneinander aufweisen, wird die Ausrichtung der Ausnehmungen vorteilhaft so gewählt, dass die Längsachsen der zweckmäßig als Bohrungen ausgebildeten Ausnehmungen zwischen den im Winkelabstand voneinander angeordneten Nockenspitzen hindurch verlaufen.

Vorzugsweise befinden sich die beiden Andruckelemente jeweils in der Nähe der entgegengesetzten Stirnenden des Nockenträgers, d.h. auf entgegengesetzten Seiten einer axialen Mitte des Nockenträgers, wobei sie zweckmäßig beiderseits von einem mit einer Außenverzahnung versehenen Abschnitt der Grundnockenwelle angeordnet sind. Vorteilhaft liegt dabei dem Andruckelement der Arretiervorrichtung eine Rastvertiefung gegenüber, während dem weiteren Andruckelement eine an die Innenverzahnung angrenzende zylindrische Umfangsfläche des Nockenträgers gegenüberliegt.

Eine weitere bevorzugte Ausgestaltung der Erfindung sieht vor, dass die Andruckelemente verschiedener Nockenträger in Umfangsrichtung der Grundnockenwelle so versetzt oder verdreht sind, dass alle Andruckelemente in Bezug zu den Hubkurven der Nocken dieselbe Ausrichtung besitzen. Dadurch wird zum einen gewährleistet, dass die Richtung des Kraftangriffs bei allen Nocken bzw. Nockenträgern dieselbe ist, was einer Geräuschentwicklung entgegenwirkt. Bei einer Anzahl von n Nockenträgern auf der Grundnockenwelle beträgt der gegenseitige Winkelversatz der Andruckelemente benachbarter Nockenträger vorzugsweise 360°/n oder 2 x 360°/n. Dadurch stützt sich die Grundnockenwelle gleichmäßig in allen Richtungen über die Nockenträger in den Lagern ab und bleibt daher gerade.

Im folgenden wird die Erfindung anhand eines in der Zeichnung dargestellten Ausführungsbeispiels näher erläutert. Es zeigen:
Fig. 1: eine teilweise geschnittene Seitenansicht eines Abschnitts einer Grundnockenwelle und eines auf der Grundnockenwelle verschiebbaren Nockenträgers eines erfindungsgemäßen Ventiltriebs für Gaswechselventile einer Brennkraftmaschine;
Fig. 2: eine Seitenansicht der gesamten Grundnockenwelle ohne Nockenträger, d.h. vor deren Montage auf der Grundnockenwelle;
Fig. 3a bis 3d: Querschnittsansichten der Grundnockenwelle entlang der Linien a-a, b-b, c-c bzw. d-d der Fig. 2 nach der Montage der Nockenträger auf der Grundnockenwelle und beim Zusammenwirken derselben mit Rollenschlepphebeln von Gaswechselventilen von vier in Reihe angeordneten Zylindern bei gleichem Ventilhub.

Bei dem in der Zeichnung nur teilweise dargestellten Ventiltrieb 1 für Paare von Einlassventilen 2 von vier Zylindern eines Reihenmotors lassen sich der Hub und die Öffnungszeiten der beiden Einlassventile 2 jedes Zylinders verstellen.

Der Ventiltrieb 1 umfasst dazu eine drehbar gelagerte Grundnockenwelle 3 und vier drehfest und axial verschiebbar auf der Grundnockenwelle 3 montierte Nockenträger 4, von denen in Fig. 1 einer im Längsschnitt vergrößert dargestellt ist, sowie zwei Aktuatoren 5 zum Verschieben jedes Nockenträgers 4 zwischen zwei definierten axialen Verschiebestellungen.

Die Nockenträger 4 weisen an ihrem äußeren Umfang jeweils zwei im axialen Abstand voneinander angeordnete Nockenpaare 6 auf, von denen jedes aus zwei Nocken 7, 8 besteht. Wie am besten in Fig. 1 und 3 dargestellt, wirkt jedes der beiden Nockenpaare 6 mit einer Rolle 9 eines schwenkbar gelagerten Rollenschlepphebels 10 des zugehörigen Einlassventils 2 zusammen. Durch eine axiale Verschiebung eines Nockenträgers 4 können die Rollen 9 nach Bedarf mit einem der beiden Nocken 7, 8 eines Nockenpaars 6 in Anlagekontakt gebracht werden, so dass sie sich während jeder Umdrehung der Grundnockenwelle 3 einmal über eine Hubkontur 11 des Nockens 7, 8 hinwegbewegen, wobei der Rollenschlepphebel 10 unter Öffnen des Ventils 2 verschwenkt wird. Durch eine unterschiedliche Höhe, Form und/oder Position der Hubkonturen 11 der beiden Nocken 7, 8 können der Hub und die Öffnungszeit jedes Ventils 2 in Abhängigkeit von der jeweiligen Verschiebestellung des Nockenträgers 4 aber unabhängig vom Hub und der Öffnungszeit der Ventile 2 der anderen Zylinder zum Beispiel drehzahlabhängig verändert werden.

Zur Verschiebung der Nockenträger 4 wird jeweils einer der beiden Aktuatoren 5 betätigt, um einen Mitnehmerstift 12 des Aktuators 5 während einer Umdrehung des Nockenträgers 4 auszufahren und dabei in eine gegenüberliegende schraubenförmige Nut 13 am benachbarten Stirnende des Nockenträgers 4 einzuspuren. Die Verschiebung des Nockenträgers 4 erfolgt immer dann, wenn Grundkreisabschnitte 14 der Nocken 7, 8 beider Nockenpaare 6 gegen die Rollen 9 der Schlepphebel 10 anliegen.

Um die röhrenförmigen Nockenträger 4 drehfest und axial verschiebbar auf der Grundnockenwelle 3 zu führen, ist diese letztere innerhalb von jedem Nockenträger 4 an ihrem äußeren Umfang abschnittsweise mit einer Außenverzahnung 15 versehen, die mit einer komplementären Innenverzahnung 16 am inneren Umfang des zugehörigen Nockenträgers 4 kämmt. Wie am besten in Fig. 2 dargestellt, sind zwischen benachbarten, mit einer Außenverzahnung 15 versehenen Abschnitten jeweils Abschnitte 17 mit einer zylindrischen Umfangsfläche vorgesehen, über welche die Außenverzahnung 15 übersteht.

Jeder Nockenträger 4 weist zwischen den beiden Nockenpaaren 5, 6 einen zylindrischen Abschnitt 18 auf, der in einem ortsfest im Zylinderkopfgehäuse montierten Gleitlager 19 gelagert ist, wie am besten in Fig. 1 dargestellt. Das Gleitlager 19 weist zwei entgegengesetzte Stirnflächen 20, 21 auf, die in den beiden Verschiebestellungen jeweils als Anschlag für eine gegenüberliegende Stirnfläche 22, 23 des an den Abschnitt 18 angrenzenden Nockens 8 bzw. 7 jedes Nockenpaars 6 dienen, um eine definierte axiale. Position des Nockenträgers 4 einzustellen.

Um die Nockenträger 4 in ihren jeweiligen Verschiebestellungen gegen die entsprechende Stirnfläche 20 oder 21 des Gleitlagers 19 anliegend festzuhalten, ist an einem Stirnende jedes Nockenträgers 4 eine Arretiervorrichtung 24 vorgesehen. Die Arretiervorrichtung umfasst eine radiale Sacklochbohrung 25 in der Grundnockenwelle 3, in der eine Arretierkugel 26 radial beweglich geführt ist. Zwischen die Arretierkugel 26 und einem Boden der Sacklochbohrung 25 ist eine Schraubendruckfeder 27 eingesetzt, welche die Arretierkugel 26 radial nach außen gegen eine schräge Nutflanke 28 in einer von zwei in einem gegenüberliegenden inneren Umfangsabschnitt des Nockenträgers 4 ausgesparten Rastnuten 29 presst und dadurch den Nockenträger 4 gegen eine der Anschlagflächen 20, 21 drückt, wie dies in der eingangs genannten DE 10 2004 011 586 A1 der Anmelderin ausführlich beschrieben ist.

Um zu vermeiden, dass der Nockenträger 4 auf der Grundnockenwelle 3 eine leichte Schieflage einnimmt, ist am entgegengesetzten Stirnende des Nockenträgers 4 eine zur Sacklochbohrung 25 parallele Sacklochbohrung 30 angeordnet, in der ebenfalls eine radial bewegliche Kugel 31 durch die Kraft einer Schraubendruckfeder 32 radial nach außen gegen einen gegenüberliegenden inneren Umfangsabschnitt des Nockenträgers 4 angepresst wird. Anders als im Bereich der Arretiervorrichtung 24 weist jedoch der innere Umfangsabschnitt des Nockenträgers eine zylindrische Oberfläche 33 auf, in der keine Rastnuten 29 ausgespart sind.

Wie am besten in Fig. 1 und 2 dargestellt, münden die beiden Sacklochbohrungen 25, 30 im Inneren jedes Nockenträgers 4 an derselben Seite der Grundnockenwelle 3, während die beiden Schraubendruckfedern 28, 32 die gleiche Dimensionierung aufweisen, so dass die von ihnen auf die Kugeln 26, 31 ausgeübten Kräfte die gleiche Richtung und nahezu den gleichen Betrag besitzen.

Wie am besten in Fig. 2 dargestellt, sind jedoch die Paare von Sacklochbohrungen 25, 30 für die vier auf der Grundnockenwelle 3 montierten Nockenträger 4 so ausgerichtet, dass sie jeweils einen der Zündfolge entsprechenden Winkel, bei dem in der Zeichnung dargestellten Ausführungsbeispiel 90° bzw. 180°, mit den Sacklochbohrungen 25, 30 für den oder die benachbarten Nockenträger 4 einschließen, wobei dieser Winkel auch dem Winkelversatz entspricht, mit dem die benachbarten Nockenträger 4 zur Ansteuerung der Einlassventile 2 aufeinanderfolgender Zylinder der Zylinderreihe auf die Grundnockenwelle 3 aufgeschoben werden. Dadurch wird erreicht, dass die Kugeln 26, 31 bei sämtlichen Nockenträgern 4 in derselben Position in Bezug zu den Hubkurven 11 der Nocken 7, 8 angeordnet sind, wie in den Figuren 3a bis 3d dargestellt, so dass die Richtungen der von den Schraubendruckfedern 27, 32 über die Kugeln 26, 31 in die Nockenträger 4 eingeleiteten Kräfte bei sämtlichen Nockenträgern 4 in Bezug zu den Hubkurven 11 dieselbe Ausrichtung besitzen. Dadurch lässt sich beim Auflaufen der Hubkurven 11 auf die Rollen 9 der Rollenschlepphebel 10 die Entstehung von Geräuschen vermeiden.

Indem man jeweils eines der vier Paare von Sacklochbohrungen 25, 30 unter einem Winkel von 0°, 90°, 180° und 270° anordnet, wird zum anderen die Grundnockenwelle 3 über die vier Nockenträger 4 gleichmäßig in den die Nockenträger 4 umgebenden Gleitlagern 19 abgestützt, wodurch eine einseitige Durchbiegung vermieden wird.

Der Antrieb der Grundnockenwelle 3 erfolgt über ein in der Nähe von ihrem einen Stirnende angeordneten, drehfest mit der Grundnockenwelle 3 verbundenen Kettenrad 34 (Fig. 2) eines Kettentriebs (nicht dargestellt).

### BEZUGSZEICHENLISTE

- 1: Ventiltrieb
- 2: Einlassventil
- 3: Grundnockenwelle
- 4: Nockenträger
- 5: Aktuator
- 6: Nockenpaar
- 7: Nocken
- 8: Nocken
- 9: Rolle
- 10: Rollenschlepphebel
- 11: Hubkurve
- 12: Mitnehmerstift
- 13: schraubenförmige Nut
- 14: Grundkreisabschnitt
- 15: Außenverzahnung Grundnockenwelle
- 16: Innenverzahnung Nockenträger
- 17: zylindrische Abschnitte Grundnockenwelle
- 18: zylindrische Mittelabschnitte Nockenträger
- 19: Gleitlager
- 20: Stirnfläche Gleitlager
- 21: Stirnfläche Gleitlager
- 22: Stirnfläche Nocken
- 23: Stirnfläche Nocken
- 24: Arretiervorrichtung
- 25: Sacklochbohrung
- 26: Arretierkugel
- 27: Schraubendruckfeder
- 28: Nutflanke
- 29: Nuten
- 30: Sacklochbohrung
- 31: Kugel
- 32: Schraubendruckfeder
- 33: zylindrische Oberfläche
- 34: Zahnscheibe

## Patentansprüche

1. Ventiltrieb (1) für Gaswechselventile (2) einer Brennkraftmaschine, mit einer Grundnockenwelle (3), mehreren drehfest und axial verschiebbar auf der Grundnockenwelle (3) angeordneten Nockenträgern (4), sowie Arretiervorrichtungen (24) zum Festhalten der Nockenträger (4) in definierten Verschiebestellungen entlang der Grundnockenwelle (3), wobei die Arretiervorrichtungen (24) jeweils ein Andruckelement (26) umfassen, das in eine Ausnehmung (25) der Grundnockenwelle (3) eingesetzt ist und in radialer Richtung der Grundnockenwelle (3) gegen einen gegenüberliegenden inneren Umfangsabschnitt (28) des Nockenträgers (4) angepresst wird, **dadurch gekennzeichnet, dass** im axialen Abstand vom Andruckelement (26) ein weiteres Andruckelement (31) vorgesehen ist, das gegen einen gegenüberliegenden inneren Umfangsabschnitt (33) des Nockenträgers (4) angepresst wird.

2. Ventiltrieb nach Anspruch 1, **dadurch gekennzeichnet, dass** die beiden Andruckelemente (26, 31) jedes Nockenträgers (4) mit nahezu gleichen Andruckkräften gegen den jeweils gegenüberliegenden inneren Umfangsabschnitt (28, 33) des Nockenträgers (4) angepresst werden.

3. Ventiltrieb nach einem der vorangehenden Ansprüche, **dadurch gekennzeichnet, dass** die beiden Andruckelemente (26, 31) jedes Nockenträgers (4) mit gleicher Ausrichtung gegen den jeweils gegenüberliegenden inneren Umfangsabschnitt (28, 33) des Nockenträgers (4) angepresst werden.

4. Ventiltrieb nach einem der vorangehenden Ansprüche, **dadurch gekennzeichnet, dass** die beiden Andruckelemente (26, 31) beiderseits von einem mit einer Außenverzahnung (15) versehenen Abschnitt der Grundnockenwelle (3) angeordnet sind.

5. Ventiltrieb nach einem der vorangehenden Ansprüche, **dadurch gekennzeichnet, dass** die beiden Andruckelemente (26, 31) jeweils in der Nähe der entgegengesetzten Stirnenden des Nockenträgers (4) angeordnet sind.

6. Ventiltrieb nach einem der vorangehenden Ansprüche, **dadurch gekennzeichnet, dass** das Andruckelement (26) der Arretiervorrichtung (24) gegen eine schräge Flanke (28) einer Rastvertiefung (29) angepresst wird, während das weitere Andruckelement (1) gegen eine zylindrische innere Umfangsfläche (33) des Nockenträgers (4) angepresst wird.

7. Ventiltrieb nach einem der vorangehenden Ansprüche, **dadurch gekennzeichnet, dass** die beiden Andruckelemente (26, 31) jedes Nockenträgers (4) radial einwärts von Nocken (7, 8) des Nockenträgers (4) gegen einen gegenüberliegenden inneren Umfangsabschnitt (28, 33) des Nockenträgers (4) angepresst werden.

8. Ventiltrieb nach Anspruch 7, **dadurch gekennzeichnet, dass** die beiden Andruckelemente (26, 31) jedes Nockenträgers (4) radial einwärts von einem Punkt zwischen Nockenspitzen zweier benachbarter Nocken (7, 8) gegen einen gegenüberliegenden inneren Umfangsabschnitt (28, 33) des Nockenträgers (4) angepresst werden.

9. Ventiltrieb nach einem der vorangehenden Ansprüche, **dadurch gekennzeichnet, dass** die Andruckelemente (26, 31) verschiedener Nockenträger (4) in Umfangsrichtung der Grundnockenwelle verdreht sind.

10. Ventiltrieb nach Anspruch 9, **dadurch gekennzeichnet, dass** die Andruckelemente (26, 31) jedes Nockenträgers (4) dieselbe Winkelausrichtung in Bezug zu Nocken (7, 8) auf dem Nockenträger (4) besitzen.

11. Ventiltrieb nach Anspruch 9 oder 10, **dadurch gekennzeichnet, dass** bei einer Anzahl von n Nockenträgern (4) auf der Grundnockenwelle (3) die Andruckelemente (26, 31) der einzelnen Nockenträger (4) in Umfangsrichtung der Grundnockenwelle (3) um 360°/n verdreht sind.

## Claims

1. Valve train (1) for gas exchange valves (2) of an internal combustion engine, having a main camshaft (3), a plurality of cam carriers (4) which are disposed in a rotationally fixed and axially movable manner on the main camshaft (3), as well as locking devices for retaining the cam carriers (4) in defined displacement positions along the main camshaft (3), wherein the locking devices (24) comprise in each case a pressing element (26) which is inserted into a recess (25) of the main camshaft (3) and is pressed in the radial direction of the main camshaft (3) against an opposing inner circumferential section (28) of the cam carrier (4), **characterised in that** a further pressing element (31) is provided at an axial distance from the pressing element (26) and is pressed against an opposing inner circumferential section (33) of the cam carrier (4).

2. Valve train according to claim 1, **characterised in that** the two pressing elements (26, 31) of each cam carrier (4) are pressed against the respective opposing inner circumferential section (28, 33) of the cam carrier (4) with almost the same pressing forces.

3. Valve train according to one of the preceding claims, **characterised in that** the two pressing elements (26, 31) of each cam carrier (4) are pressed against the respective opposing inner circumferential section (28, 33) of the cam carrier (4) with the same orientation.

4. Valve train according to one of the preceding claims, **characterised in that** the two pressing elements (26, 31) are arranged on both sides of a section of the main camshaft (3) which is provided with an external toothing (15).

5. Valve train according to one of the preceding claims, **characterised in that** the two pressing elements (26, 31) are in each case disposed in the vicinity of the opposing end faces of the cam carrier (4).

6. Valve train according to one of the preceding claims, **characterised in that** the pressing element (26) of the locking device (24) is pressed against an inclined flank (28) of a latching recess (29), whereas the further pressing element (1) is pressed against a cylindrical inner circumferential surface (33) of the cam carrier (4).

7. Valve train according to one of the preceding claims, **characterised in that** the two pressing elements (26, 31) of each cam carrier (4) are pressed radially inwards by cams (7, 8) on the cam carrier against an opposing inner circumferential section (28, 33) of the cam carrier (4).

8. Valve train according to claim 7, **characterised in that** the two pressing elements (26, 31) of each cam carrier (4) are pressed radially inwards from a point between cam lobes of two adjacent cams (7, 8) against an opposing inner circumferential section (28, 33) of the cam carrier (4).

9. Valve train according to one of the preceding claims, **characterised in that** the pressing elements (26, 31) of different cam carriers (4) are rotated in the circumferential direction of the main camshaft.

10. Valve train according to claim 9, **characterised in that** the pressing elements (26, 31) of each cam carrier (4) have the same angular orientation with respect to cams (7, 8) on the cam carrier (4).

11. Valve train according to claim 9 or 10, **characterised in that** with a number of n cam carriers (4) on the main camshaft (3) the pressing elements (26, 31) of the individual cam carriers (4) are rotated by 360°/n in the circumferential direction of the main camshaft (3).

## Revendications

1. Distribution (1) pour soupapes d'échange de gaz (2) d'un moteur à combustion interne, avec un arbre à cames (3), avec plusieurs supports de cames (4) agencés sur l'arbre à cames (3) de manière à être solidaires en rotation et à pouvoir être déplacés de façon axiale et avec des dispositifs de blocage (24) pour fixer les supports de cames (4) dans des positions de déplacement définies le long de l'arbre à cames (3), les dispositifs de blocage (24) comprenant à chaque fois un élément de pression (26) qui est placé dans un évidement (25) de l'arbre à cames (3) et qui est poussé dans la direction radiale de l'arbre à cames (3) contre un tronçon périphérique intérieur opposé (28) du support de came (4), **caractérisée en ce que**, à une certaine distance axiale de l'élément de pression (26), il est prévu un autre élément de pression (31) qui est poussé contre un tronçon périphérique intérieur opposé (33) du support de came (4).

2. Distribution selon la revendication 1, **caractérisée en ce que** les deux éléments de pression (26, 31) de chaque support de came (4) sont poussés avec des forces de pression presque égales contre le tronçon périphérique intérieur opposé respectif (28, 33) du support de came (4).

3. Distribution selon l'une des revendications précédentes, **caractérisée en ce que** les deux éléments de pression (26, 31) de chaque support de came (4) sont poussés avec la même orientation contre le tronçon périphérique intérieur opposé respectif (28, 33) du support de came (4).

4. Distribution selon l'une des revendications précédentes, **caractérisée en ce que** les deux éléments de pression (26, 31) sont agencés des deux côtés d'un tronçon, muni d'une denture extérieure (15), de l'arbre à cames (3).

5. Distribution selon l'une des revendications précédentes, **caractérisée en ce que** les deux éléments de pression (26, 31) sont agencés à chaque fois à proximité des extrémités frontales opposées du support de came (4).

6. Distribution selon l'une des revendications précédentes, **caractérisée en ce que** l'élément de pression (26) du dispositif de blocage (24) est poussé contre un flanc oblique (28) d'une encoche (29) tandis que l'autre élément de pression (1) est poussé contre une surface périphérique intérieure cylindrique (33) du support de came (4).

7. Distribution selon l'une des revendications précédentes, **caractérisée en ce que** les deux éléments de pression (26, 31) de chaque support de came (4) sont poussés de façon radiale vers l'intérieur de cames (7, 8) du support de came (4) contre un tronçon périphérique intérieur opposé (28, 33) du support de came (4).

8. Distribution selon la revendication 7, **caractérisée en ce que** les deux éléments de pression (26, 31) de chaque support de came (4) sont poussés de façon radiale vers l'intérieur d'un point entre des pointes des deux cames voisines (7, 8) contre un tronçon périphérique intérieur opposé (28, 33) du support de came (4).

9. Distribution selon l'une des revendications précédentes, **caractérisée en ce que** les éléments de pression (26, 31) de différents supports de cames (4) sont décalés en rotation dans la direction circonférentielle de l'arbre à cames.

10. Distribution selon la revendication 9, **caractérisée en ce que** les éléments de pression (26, 31) de chaque support de came (4) ont la même orientation angulaire par rapport à des cames (7, 8) sur le support de came (4).

11. Distribution selon la revendication 9 ou 10, **caractérisée en ce que**, pour un nombre n de supports de cames (4) sur l'arbre à cames (3), les éléments de pression (26, 31) des supports de cames (4) individuels sont décalés en rotation de 360°/n dans la direction circonférentielle de l'arbre à cames (3).
